# EUROPÄISCHE PATENTSCHRIFT

(11) **EP 3 547 303 B1**
(45) Veröffentlichungstag und Bekanntmachung des Hinweises auf die Patenterteilung: **13.05.2020**
(21) Anmeldenummer: 18165083.9
(22) Anmeldetag: 29.03.2018
(51) Int. Cl.: G10C 3/12, G10H 1/34, G10H 1/055

(54) **TASTE MIT ERWEITERTEN AUSDRUCKSMÖGLICHKEITEN**
KEY WITH ENHANCED EXPRESSIVE POSSIBILITIES
TOUCHE AVEC POSSIBILITÉ D'EXPRESSIONS SUPPLÉMENTAIRES

(43) Veröffentlichungstag der Anmeldung: 02.10.2019
(73) Patentinhaber: Ableton AG, 10119 Berlin (DE)
(72) Erfinder: HARMS, Oliver, 15741 Bestensee (DE)
(74) Vertreter: Ruschke, Hans Edvard

(56) Entgegenhaltungen:
- EP-A1- 2 073 194
- JP-A- 2007 052 280
- US-A- 5 187 315

## Beschreibung

### GEBIET DER TECHNIK

Die vorliegende Erfindung betrifft Tasten, insbesondere Tasten, die elektronischen Musikinstrumenten umfangreichere Ausdrucksmöglichkeiten eröffnen.

### HINTERGRUND UND STAND DER TECHNIK

Tasten finden sich in diversen Bereichen der Technik wie z.B. in Computern, Automobilen, Musikinstrumenten u.v.a. und sind insbesondere ein wesentlicher Bestandteil von Tasteninstrumenten wie dem Klavier bzw. dem Keyboard. Aber auch moderne elektronische Musikinstrumente verwenden Tasten, die z.B. in einer Matrix mit Reihen und Spalten (also 8 x 8, 8 x 4 usw.) angeordnet sein können. Dabei kann - analog zum Klavier - die Anschlagdynamik der Taste (d.h. die Geschwindigkeit, mit der die Taste niedergedrückt wird) und damit der Druck, der physikalisch auf die Taste wirkt, sensortechnisch elektronisch erfasst und ausgewertet werden. Diese Information aus Anschlagsgeschwindigkeit und Druck dient üblicherweise als Grundlage zum Ableiten der Lautstärke des mit der Taste angeschlagenen Klangs. Mit derartiger Technik versehene elektronische Musikinstrumente bzw. Musik-Controller bieten aber nur eine begrenzte Möglichkeit, den Klang abseits der Lautstärke zu formulieren bzw. zu beeinflussen.

Seit es elektronische Musikinstrumente gibt, möchte man jedoch auch andere analoge Instrumente (z.B. Streichinstrumente, Blasinstrumente) emulieren bzw. klangtechnisch nachbilden. Daher besteht der Wunsch, die Ausdrucksmöglichkeiten, die einem Musiker auf analogen Instrumenten zur Verfügung stehen (wie etwa Vibrato, Timbre, Tremolo, Ton- und Lautstärke-Variationen usw.) auch in elektronischen Musikinstrumenten messtechnisch zu erfassen und daraufhin nachzubilden. Um diesem Wunsch Rechnung zu tragen, haben viele elektronische tastenbasierte Musikinstrumente bzw. Controller zusätzliche Möglichkeiten, um den Klang zu beeinflussen bzw. zu steuern. Dazu zählen unter anderem die bereits eingangs erwähnte Möglichkeit, den Tastendruck zu messen bzw. nach der Auslösung auszuwerten, aber auch Zusatz-Vorrichtungen wie das Sustain-Pedal, Pitch-Bend-Wheel oder Modulations-Wheel. Derartige Zusatzelemente müssen jedoch nicht nur separat zur zu spielenden Taste betätigt werden, sondern erlauben auch nur das Erzeugen des gleichen Effekts für alle Tasten - die mit den Tasten jeweils erzeugten Klänge sind auf diese Weise also nicht individuell modulierbar und ein gleichzeitiges Spielen mehrerer Tasten mit jeweils unterschiedlichen Ausdruckseffekten (polyphon) ist nicht möglich.

Elektronische Musikinstrumente bzw. auf Software basierende Musikinstrumente bieten eine Fülle von ausdrucksvollen Klängen mit ihrer Klang-Bibliothek an. Um diese Klänge jedoch multidimensional kontrollieren bzw. spielen zu können, d.h. in Abhängigkeit von der Position z.B. eines die Taste bedienenden Fingers eines Benutzers, benötigt man eine Sensorik der Instrumenten-Tasten bzw. -Pads, die elektronisch einerseits multidimensional in X-Y-Richtung die Fingerposition und andererseits in Z-Richtung die Kraft, die der Finger auf die Taste bzw. das Pad ausübt, messen kann. Als weitere wichtige Information ist auch noch die Erfassung von Bewegungen in X-Y-Richtung über Tasten-/Pad-Grenzen hinweg zu nennen. Vor dem Hintergrund eines kartesischen Koordinatensystems ist hier mit "Z-Richtung" die Richtung gemeint, in der die - vertikale - Abwärtsbewegung der Taste erfolgt, während in "X-" und "Y-Richtung" die dazu orthogonale - horizontale - Ebene aufgespannt wird, in der z.B. die Tastenoberfläche liegt.

Die zur Erfassung der in Z-Richtung auf die Taste ausgebübten Kraft bisher bekannten Sensoren sind in der Regel FSR-Sensoren ("Force Sensing Resistor"), wie sie z.B. in der US 6,909,354 B2 der Fa. Interlink Electronics, Inc. offenbart sind. Bei einem FSR handelt es sich um einen kontaktbehafteten Sensor, der einen elektrischen Widerstand zwischen zwei Elektroden im Kontaktfall erzeugt. Derartige Sensoren weisen jedoch gewisse Nachteile auf wie z.B. einen hohen Ansprech-Druckpunkt ("Entry-Treshold"), ein schwer reproduzierbares Verhalten im Bereich um diesen Ansprech-Druckpunkt und erhöhten Aufwand (d.h. mehrere FSR-Sensorebenen), um gleichzeitig neben der Z-Dimension auch die X- und Y-Dimensionen zu erfassen.

Ein weiterer Nachteil bisheriger Tasten - insbesondere solcher, die mit Sensoren versehen sind - besteht technisch bedingt in einer nicht oder nur sehr eingeschränkt vorhandenen Beleuchtung. Der Grund liegt darin, dass Tasten mit Sensoren, wenn Sie auf ihrer Oberfläche beleuchtet werden sollen, transparent sein oder Durchbrüche aufweisen müssen, um Licht hindurch zu leiten, was wiederum zu großen Problemen bei der Ausgestaltung der Taste führt. Eine Beleuchtung ist jedoch für den Einsatz in modernen elektronischen Musikinstrumenten in vielen Fällen wünschenswert. So kann durch die Beleuchtung z.B. eine gerade gespielte Note bzw. Taste oder auch der Tastenstatus angezeigt oder anderweitige optische Signalisierungen ermöglicht werden.

Es besteht also nach wie vor Bedarf an einer Taste bzw. einem Touchpad, wobei nicht nur die in Z-Richtung darauf ausgeübte Kraft (bzw. der Druck), sondern auch die Position in X-Y-Richtung z.B. des die Taste bedienenden Fingers eines Benutzers erfasst wird. Weiterhin besteht Bedarf an einer Taste, die ausreichend beleuchtet ist.

JP 2007 052280 A, US 5 187 315 A und EP 2 073 194 A1 offenbaren andere Tasten für Musikinstrumente.

### ZUSAMMENFASSUNG DER ERFINDUNG

Es ist daher ein Ziel der vorliegenden Erfindung, eine Taste für elektronische Musikinstrumente, vorzusehen, die die Erfassung und Verarbeitung sowohl der in Z-Richtung darauf ausgeübten Kraft (bzw. des Drucks) als auch der Position in X-Y-Richtung z.B. des die Taste bedienenden Fingers eines Benutzers ermöglicht. (Wie eingangs erwähnt, ist hier mit "Z-Richtung" die Richtung gemeint, in der die - vertikale - Abwärtsbewegung der Taste erfolgt, während in "X-" und "Y-Richtung" die dazu orthogonale - horizontale - Ebene aufgespannt wird, in der z.B. die Tastenoberfläche liegt.)

Dies ist erfindungsgemäß erreicht worden mit einer Taste nach Anspruch 1, umfassend eine in einem festen Rahmen vertikal in Z-Richtung beweglich aufgehängte Tasten-Einheit mit einem Tastenkorpus, der eine obere Betätigungsfläche aufweist, und mindestens einem sich vertikal vom Tastenkorpus nach unten erstreckenden Schaft; eine vertikal unterhalb des Tastenkorpus durch einen Luftspalt beabstandet angeordnete und fest mit dem Rahmen verbundene X-Y-Sensor-Einheit zur Erfassung von X-Y-Positionen auf der Betätigungsfläche, wobei die X-Y-Sensor-Einheit mindestens eine Öffnung für den mindestens einen Schaft aufweist, durch die hindurch sich der Schaft vertikal bewegen kann; mindestens ein vertikal unterhalb des mindestens einen Schafts elastisch aufgehängtes Übertragungselement, das bei Abwärtsbewegung des mindestens einen Schafts vertikal nach unten bewegt wird; und eine unterhalb des mindestens einen Übertragungselements vertikal beabstandet angeordnete und fest mit dem Rahmen verbundene Z-Sensor-Einheit mit mindestens einem Erfassungselement zur Erfassung der vertikalen Abwärtsbewegung des mindestens einen Übertragungselements.

Des weiteren ist es ein Ziel der vorliegenden Erfindung, eine derartige Taste mit verbesserter Beleuchtung vorzusehen.

Dies ist erfindungsgemäß erreicht worden mit einer Taste nach Anspruch 17, wobei weiterhin der Schaft sich an seinem oberen Ende unterhalb des Tastenkorpus horizontal auswärts in einen Fortsatz erstreckt, wobei Schaft und Fortsatz aus einem lichtdurchlässigen Material bestehen, sodass sie gemeinsam einen Lichtleiter bilden, der weiterhin fest mit dem Tastenkorpus verbunden ist; eine vertikal unterhalb des Schafts angeordnete Lichtquelle, deren Licht vertikal nach oben austritt und von unten in den Schaft eintritt; und eine im vertikal oberen Bereich des Lichtleiters oberhalb des Schafts angeordnete erste optische Vorrichtung zum Umlenken des aus der Lichtquelle in den Schaft eingetretenen Lichts in horizontaler Richtung in die Fläche des Fortsatzes.

Andere vorteilhafte Merkmale der erfindungsgemäßen Taste sind in den weiteren Unteransprüchen offenbart.

### KURZBESCHREIBUNG DER ZEICHNUNGEN

- Fig. 1: zeigt eine Querschnittansicht der erfindungsgemäßen Taste in einer bevorzugten Ausführungsform.
- Fig. 2: zeigt eine Querschnittansicht der Taste nach Fig. 1 mit zusätzlicher Beleuchtung.
- Fig. 3A - F: zeigen verschiedene Ansichten des Lichtleiters der Taste nach Fig. 2.
- Fig. 4: zeigt einen Querschnitt durch den Lichtleiter nach Fig. 3A - F und schematisch den Lichtverlauf darin.
- Fig. 5: zeigt eine Querschnittansicht des Rahmens mit mehreren nebeneinander angeordneten Tasten.
- Fig. 6: zeigt eine Explosionsansicht mehrerer in einem Gitter angeordneter Tasten.

### BESCHREIBUNG DER BEVORZUGTEN AUSFÜHRUNGSFORMEN

Wie eingangs erwähnt, weisen herkömmliche Tasten für elektronische Musikinstrumente u.a. den Nachteil auf, dass ggfs. über Klang-Bibliotheken zusätzlich verfügbare Ausdrucksmittel weder mehrstimmig, d.h. je nach Taste unterschiedlich (polyphon), noch multidimensional kontrolliert, d.h. in Abhängigkeit von der Position z.B. des die Taste bedienenden Fingers eines Benutzers, gespielt werden können.

Die vorliegende Erfindung überwindet diese Probleme. Die erfindungsgemäße Tastenkonstruktion besteht dabei generell aus vier Haupt-Einheiten, die Figur 1 zu entnehmen sind, und zwar aus
(i) einer vertikal beweglich aufgehängten Tasten-Einheit 2,
(ii) einer unbeweglichen X-Y-Sensor-Einheit 5,
(iii) einer Einheit mit einem vertikal beweglichen Übertragungselement 7 und
(iv) einer unbeweglichen Z-Sensor-Einheit 8.

Wie Fig. 1 zu entnehmen, umfasst die Taste eine vertikal in Z-Richtung beweglich in einem festen Rahmen 1 aufgehängte Tasten-Einheit 2 mit einen Tastenkorpus 2a, der eine obere Betätigungsfläche 2b aufweist, und mindestens einem sich vertikal vom Tastenkorpus 2a nach unten erstreckenden zentralen Schaft 3. Der Tastenkorpus 2a kann aus einem Material bestehen, das Silikon umfasst. Es kann z.B. nur ein zentraler Schaft in der horizontalen Mitte der Taste vorgesehen sein oder mehrere an verschiedenen Orten wie z.B. vier im jeweiligen Eckbereich der Taste, wenn diese rechteckig ist. Vertikal unterhalb des Tastenkorpus 2a befindet sich eine fest mit dem Rahmen 1 verbundene X-Y-Sensor-Einheit 5, die mindestens eine Öffnung 6 aufweist, durch die sich der mindestens eine Schaft 3 der Tasten-Einheit 2 zur Bewegung in Z-Richtung erstreckt. Ist also ein zentraler Schaft 3 in der Tasten-Einheit 2 vorgesehen, befindet sich auch eine zentrale Öffnung 6 in der X-Y-Sensor-Einheit 5; sind z.B. vier Schäfte 3 in der Tasten-Einheit 2 vorgesehen, befinden sich auch vier Öffnungen 6 in der X-Y-Sensor-Einheit 5, und zwar jeweils eine für jeden Schaft 3. Die X-Y-Sensor-Einheit 5 ist durch einen Luftspalt 4 vertikal von der Unterseite des Tastenkorpus 2a beabstandet und dient der Erfassung von X-Y-Positionen auf der Betätigungsfläche 2b der Tasten-Einheit 2, sodass z.B. die X-Y-Position des Fingers eines Benutzers auf der Betätigungsfläche 2b erfasst werden kann. Vertikal unterhalb des mindestens einen Schafts 3 der Tasten-Einheit 2 befindet sich mindestens ein elastisch aufgehängtes Übertragungselement 7, das bei Abwärtsbewegung des Schafts 3 ebenfalls vertikal nach unten bewegt wird. Ist ein zentraler Schaft 3 in der Tasten-Einheit 2 vorgesehen, befindet sich darunter auch ein Übertragungselement 7; sind z.B. vier Schäfte 3 in der Tasten-Einheit 2 vorgesehen, können auch vier Übertragungselemente 7 vorgesehen sein - und zwar jeweils eins für jeden Schaft 3 - es kann aber auch nur ein Übertragungselement 7 für alle vier Schäfte 3 vorgesehen sein. Unterhalb des mindestens einen Übertragungselements 7 befindet sich vertikal beabstandet eine fest mit dem Rahmen 1 verbundene Z-Sensor-Einheit 8, die mindestens ein Erfassungselement 9 umfasst, das die vertikale Abwärtsbewegung des mindestens einen Übertragungselements 7 erfasst. Im Gegensatz zu der bzw. den Öffnungen 6 in der X-Y-Sensor-Einheit 5 ist die horizontale Anordnung des mindestens einen Übertragungselementes 7 und des mindestens einen Erfassungselements 9 nicht an den Ort des Schafts 3 bzw. der Schäfte 3 und dessen bzw. deren horizontale Position gebunden. D.h. es kann unabhängig von der Anzahl der Schäfte 3 und ihrer horizontalen Position (i) nur ein Übertragungselement 7 und auch nur ein Erfassungselement 9 vorgesehen sein oder (ii) nur ein Übertragungselement 7, aber ein Erfassungselement 9 pro Schaft 3, oder (iii) umgekehrt nur ein Erfassungslement 9, aber ein Übertragungselement 7 pro Schaft, oder (iv) sowohl ein Übertragungselement 7 als auch ein Erfassungselement 9 pro Schaft 3. Die erfindungsgemäße Taste umfasst also zwei untereinander angeordnete Sensoren - einen Sensor zur Erfassung einer vertikalen Bewegung der Taste in Z-Richtung und einen Sensor zur Erfassung einer X-Y-Position auf der Betätigungsfläche der Taste - und kann damit als multidimensional im oben beschriebenen Sinne bezeichnet werden.

Wahlweise kann das Übertragungselement 7 in ein elastisches elektrisch isolierendes Substrat 10 eingebettet, mindestens teilweise von diesem umschlossen oder auf dieses aufgebracht sein. Wahlweise kann im Substrat 10 weiterhin vertikal unterhalb des Übertragungselements 7 beabstandet ein Luftspalt 11 vorgesehen sein. Auf diese Weise ist eine nahezu barrierefreie Abwärtsbewegung des Übertragungselements 7 möglich, wodurch wiederum für die Auslösung der Taste ein deutlich geringerer Kraftaufwand notwendig ist, was deren Ansprech-Druck reduziert. Wahlweise kann weiterhin das Substrat 10 zur Verstärkung im Bereich des Luftspalts 11 mindestens einen halbrunden oder kegelförmigen federelastischen Vorsprung 12 aufweisen, der in den Luftspalt 11 vertikal hineinragt. Dieser mindestens eine Vorsprung 12 dient dabei als federelastische Rückstellhilfe. Das Substrat 10 kann aus Silikon bestehen.

Wiederum wahlweise kann die Z-Sensor-Einheit 8 ein Substrat 13 umfassen, wobei das Erfassungselement 9 sich vertikal oben auf dem Substrat 13 befindet und/oder mindestens teilweise in das Substrat 13 eingebettet ist. Durch eine teilweise Einbettung kann die Effektivität des Erfassungselements 9 gesteigert werden: Ist das Erfassungselement 9 z.B. eine Spule im Zusammenhang mit einem LC-Resonator (siehe hierzu weiter unten), kann diese auf mehrere Schichten im Substrat 13 der Einheit 8 verlängert werden - mit der Länge der Spule steigt aber deren Induktivität, was wiederum unter anderem die Empfindlichkeit des Sensors steigert (es ändern sich auch die Eigenschaften des LC-Resonators, da die Spule ein Teil davon ist).

Wiederum wahlweise kann der Tastenkorpus 2a über eine ihn umgebende Bewegungssicke 16 am Rahmen 1 aufgehängt sein. Diese Bewegungssicke ist einstückig mit dem Tastenkorpus 2a ausgebildet und besteht in einer Materialverjüngung am horizontal umlaufenden Rand des Tastenkorpus 2a. Auf diese Weise ist eine nahezu barrierefreie Abwärtsbewegung des Tastenkorpus 2a möglich, wodurch die Taste mit geringerer Kraft auslösbar ist, was - wie auch schon im Zusammenhang mit dem Luftspalt 11 erörtert - den Ansprech-Druck der Taste reduziert.

Wiederum wahlweise kann die X-Y-Sensor-Einheit 5 auf ihrer Oberseite oder der Tastenkorpus 2a auf seiner Unterseite horizontal außerhalb des mindestens einen Schafts 3 mindestens einen halbrunden oder kegelförmigen Vorsprung 17 aufweisen, der in den Luftspalt 4 hineinragt. Dieser mindestens eine Vorsprung 17 dient dabei - wie auch schon im Zusammenhang mit dem Luftspalt 11 erörtert - als federelastische Rückstellhilfe.

Wiederum wahlweise kann zwischen den Luftspalten 4 und 11 mindestens eine Druckausgleichsleitung 18a vorgesehen und der Luftspalt 11 weiterhin durch mindestens eine sich durch die Z-Sensor-Einheit 8 erstreckende Druckausgleichsleitung 18b zur Umgebung hin belüftet sein. Dadurch wird ein ausreichender Druckausgleich in den Luftspalten 4 und 11 sichergestellt.

Wiederum wahlweise können die X-Y-Sensor-Einheit 5 und die Z-Sensor-Einheit 8 über mindestens ein vertikal dazwischen vorgesehenes Distanzstück 19 fest voneinander beabstandet sein. Dadurch wird nicht nur die Festigkeit der Gesamt-Tastenanordnung verbessert, sondern auch deren Gesamtsteifigkeit erhöht.

Die Sensor-Einheiten 5 und 8, die in der oben beschriebenen Taste Verwendung finden, können elektronisch verschieden ausgestaltet sein. In einer bevorzugten Ausführungsform umfasst die Z-Sensor-Einheit 8 einen induktiven Sensor. Ein induktiver Sensor umfasst bekannterweise einen Schwingkreis mit LC-Resonator (dabei steht L für die Induktivität der darin vorhandenen Spule und C für die Kapazität des ebenfalls darin vorhandenen Kondensators) und misst dessen Frequenz (die LC-Resonatorfrequenz) mithilfe eines Referenz-Oszillators (Referenz-Frequenz), wodurch neben der Induktivität auch die Impedanz Z und die Güte Q des LC-Resonators ermittelt werden können. Die Spule sendet dabei ein magnetisches Feld aus, das in einem relativ dazu bewegten elektrisch leitenden Material Wirbelströme hervorruft, wodurch sich die Amplitude und die Frequenz des Schwingkreises verändern. Im vorliegenden Fall ist das Erfassungselement 9 eine Induktionsspule und das Übertragungselement 7 umfasst ein metallisches Material. Wird nun auf die Taste - z.B. mit einem Finger - eine Kraft bzw. ein Druck ausgeübt, bewegt sich der Schaft 3 abwärts, was wiederum den Abstand zwischen dem dadurch ebenfalls abwärts bewegten metallischen Übertragungselement 7 und der Induktionsspule 9 verringert und zu den obigen Effekten führt.

Die X-Y-Sensor-Einheit 5 wiederum umfasst in der bevorzugten Ausführungsform einen kapazitiven Positions-Sensor. Ein kapazitiver X-Y-Positionssensor umfasst bekannterweise ein Gitter aus RX- und TX-Elektroden, wobei die RX-Elektroden jeweils in Spalten elektrisch miteinander verbunden sind und die TX-Elektroden jeweils in Reihen - jedoch ohne dass eine elektrische Verbindung zwischen den RX- und TX-Elektroden besteht - und wobei in sehr schneller Wiederholung die Kapazität zwischen den Elektroden gemessen wird. Die Kapazität hängt von der Permittivität der Materie ab, die sich in der unmittelbaren Nähe der Elektroden befindet. Kommt man nun z.B. mit einem Finger, der durch seinen Wassergehalt eine viel stärkere Permittivität besitzt als die Umgebungsluft, in die Nähe dieser Anordnung, wird die Kapazität zwischen den Elektroden verändert, wodurch die zweidimensionale X-Y-Position des Fingers auf bzw. über dem Gitter ermittelt werden kann - wird also ein Finger über das Gitter gezogen, wandert auch die Änderung der Kapazität zwischen den Elektroden. Im vorliegenden Fall umfasst die X-Y-Sensor-Einheit 5 die RX- und TX-Elektroden 14a und 14b, wobei der Tastenkorpus 2a nicht metallisch ist.

Wahlweise kann die X-Y-Sensor-Einheit 5 eine Überdeckungsschicht 15 umfassen, die die Elektroden 14a, 14b abdeckt und folgenden Zweck hat: Bei einem kapazitiven Sensor nimmt die Feldstärke zwischen den kapazitiv wirkenden Objekten und den Elektroden quadratisch mit deren Abstand voneinander ab - was bedeutet, dass die Feldstärke bei sehr geringem Abstand extrem groß sein und bei bewegungstoleranzbehafteten kapazitiv wirkenden Objekten im elektrischen Feld bei kleinem Abstand zu den Elektroden zu überproportionalen Sensorsignalen führen kann, mit denen nicht mehr sinnvoll verarbeitbare Ergebnisse erzielt werden können. Durch die Überdeckungsschicht 15 werden diese sehr kurzen Abstände zwischen den Sensorelektroden und den bewegungstoleranzbehafteten kapazitiv wirkenden Objekten vergrößert und daher der Dynamikumfang optimiert und das so nutzbare Sensorsignal konditioniert.

Mit einer derartigen Taste lassen sich z.B. bei Musikinstrumenten - statt nur eindimensional in Z-Richtung - durch die Erfassung der X-Y-Positionen z.B. eines Fingers auf der Taste für jede Taste individuell weitere Klangausdrucksweisen bereitstellen wie z.B. Vibrato, Timbre, Tremolo, Ton- und Lautstärke-Variationen usw.

In einer anderen Ausführungsform kann die Z-Sensor-Einheit 8 statt eines induktiven einen kapazitiven Drucksensor umfassen, wobei (i) das Übertragungselement 7 eine mindestens teilweise in einem elastischen elektrisch leitfähigen Substrat 10' eingebettete kapazitive Elektrode ist, (ii) das Erfassungselement 9 eine gegenüber dem Übertragungselement 7 und dem Substrat 10' elektrisch isoliert eingebettete Elektrode ist und (iii) über das leitfähige Substrat 10' eine elektrische Verbindung zwischen dem Übertragungselement 7 und der Einheit 8 besteht, sodass das Übertragungselement 7 und das Erfassungselement 9 einen Plattenkondensator bilden, dessen Signale auf der Einheit 8 zur weiteren Bearbeitung zur Verfügung stehen. Bei einem derartigen kapazitiven Drucksensor wird die Kapazitätsänderung daher infolge der Änderung des Abstandes zwischen der Elektrode des Übertragungselements 7 und der Elektrode des Erfassungselements 9 als Sensoreffekt ausgewertet. Das Substrat 10' kann dabei aus Silikon bestehen, das mit einem homogenem Gemisch aus elektrisch leitenden Füllstoffen versetzt ist.

In einer noch anderen Ausführungsform kann die Z-Sensor-Einheit 8 einen magnetischen Sensor umfassen, wobei (i) das Übertragungselement 7 ein mindestens teilweise in ein elastisches elektrisch isolierendes Substrat 10 eingebetteter Magnet ist, dessen Nordpol vertikal nach oben oder unten zeigt, und (ii) das Erfassungselement 9 ein HALL-Sensor ist. Fließt Strom durch den HALL-Sensor, der sich im senkrecht dazu verlaufenden Magnetfeld des Übetragungselements 7 befindet, liefert der HALL-Sensor eine elektrische Spannung, die proportional zum Produkt aus magnetischer Flussdichte und angelegtem Strom ist - diese Spannung ändert sich mit dem sich durch die Auslösung der Taste änderndem Abstand zwischen Magnet und HALL-Sensor.

Die oben beschriebenen Ausführungsformen der erfindungsgemäßen Taste lassen sich gemäß einem weiteren Aspekt der vorliegenden Erfindung beleuchten. Zu diesem Zweck umfasst die Taste, wie der Fig. 2 zu entnehmen ist, weiterhin einen sich vom oberen Ende des Schafts 3 unterhalb des Tastenkorpus 2a horizontal auswärts erstreckenden Fortsatz 20, der einstückig mit dem Schaft ausgebildet sein kann. Schaft 3 und Fortsatz 20 bestehen aus einem lichtdurchlässigen Material und bilden zusammen einen Lichtleiter, der durch ein geeignetes Verfahren fest mit dem Tastenkorpus 2a verbunden ist wie z.B. durch Umformung, Verklebung, Guß usw. Vertikal unterhalb des Schafts 3 der Tasten-Einheit 2 ist eine Lichtquelle 21, bei der es sich z.B. um eine LED handeln kann, angeordnet, deren Licht vertikal nach oben austritt und von unten in den Schaft 3 eintritt. Im vertikal oberen Bereich des Lichtleiters oberhalb des Schafts 3 ist eine erste optische Vorrichtung 22 angeordnet, um das aus der Lichtquelle 21 in den Schaft 3 eingetretene Licht in horizontaler Richtung in die Fläche des Fortsatzes 20 umzulenken. Diese erste optische Vorrichtung 22 kann z.B. eine Freiform-Kegellinse sein, die in einer trichterartigen Vertiefung im Lichtleiter besteht. Dabei handelt es sich um einen Kegellinsentyp, der so weitergebildet ist, dass das vertikal von unten in den Schaft 3 eingetretene Licht einerseits horizontal umgelenkt wird, indem an der Grenzfläche der Linse 22 ein Grossteil des Lichts in die Totalreflexion gebracht wird, und andererseits ein Teil des Lichts auch direkt nach oben durch die Linse strahlt. Fig. 2 und 3D zeigen im Querschnitt eine derartige Linse 22 in Form einer trichterartigen Vertiefung, die in ihrem unteren Bereich keine Spitze aufweist, sondern abgerundet ist, und deren Mantelfläche gekrümmt ist.

Wahlweise kann die auf diese Weise beleuchtete Taste weiterhin eine im vertikal unteren Bereich des Schafts 3 angeordnete zweite optische Vorrichtung 23 umfassen, mit der das aus der Lichtquelle 21 in den Schaft 3 eingetretene Licht in Richtung der ersten optischen Vorrichtung 22 fokussiert wird (Kollimation). Diese zweite optische Vorrichtung 23 kann z.B. eine Freiform-Sammellinse zum Einkoppeln des Lichts sein, die in einer geeigneten Oberflächenformung des unteren Endes des Schafts 3 besteht. Insbesondere kann die Oberflächenformung so mit konvexen und konkaven Abschnitten - z.B. wellenartig - ausgestaltet sein, dass sie einen Grossteil des Lichts auf die Mantelfläche der Freiform-Kegellinse 22 umlenkt.

Wahlweise kann die beleuchtete Taste weiterhin mindestens ein an der Unterseite des Fortsatzes 20 angeordnetes Lichtstreuungselement 24 umfassen. Dieses Lichtstreuungselement 24 dient zum Umlenken von im Lichtleiter nach unten strahlendem Licht in der Weise, dass das Licht nach oben reflektiert wird, und kann z.B. Oberflächenstrukturen an der Unterseite des Fortsatzes 20 - z.B. in Form von Kugelkappen - umfassen.

Fig. 3A - F zeigen verschiedene Ansichten des aus Schaft 3 und Fortsatz 20 bestehenden Lichtleiters, der mit den ersten und zweiten optischen Vorrichtungen 22 und 23 sowie dem Lichtstreuungselement 24 versehen ist. Fig. 4 zeigt einen Querschnitt durch eben diesen Lichtleiter mit dem Lichtverlauf.

Wahlweise kann weiterhin die erste optische Vorrichtung 22 mit dem Material, aus dem der Tastenkorpus 2a besteht, gefüllt sein, um Helligkeitskonzentrationen in der Mitte der Betätigungsfläche 2b zu korrigieren. Bei dem Material kann es sich um Silikon handeln.

Weiterhin wahlweise kann der Tastenkorpus 2a aus Silikon bestehen und die erste optische Vorrichtung 22 mit Silikon gefüllt sein. Weiterhin kann das Material, aus dem der Tastenkorpus 2a besteht, mit Titandioxid oder Aluminuimoxid pigmentiert sein. Ebenso können der Schaft 3 und der Fortsatz 20, die zusammen den Lichtleiter bilden, mit Titandioxid oder Aluminiumoxid pigmentiert sein. Durch diese Pigmentierung erreicht man eine Lichtstreuung.

Mit einer derartig beleuchteten Taste lässt sich z.B. eine gerade gespielte Note bzw. Taste anzeigen wie auch der Tastenstatus oder anderweitige optische Signalisierungen.

Es ist anzumerken, dass der Rahmen 1 fester Bestandteil eines Gerätegehäuses oder einer Gerätedeck- bzw. frontplatte sein kann, in dem bzw. der die erfindungsgemäße Taste eingebaut ist. Fig. 5 zeigt eine Querschnittansicht des Rahmens 1 mit mehreren nebeneinanderliegenden Tasten, wie sie oben beschrieben wurden. Dabei weist der Rahmen 1 Verschraubungsdome 25 auf, die sich vom Rahmen 1 über die X-Y-Sensor-Einheit 5 und das Substrat 10 mit dem Übertragungslelement 7 zur Z-Sensor-Einheit erstrecken und dazu dienen, diese fest miteinander zu verschrauben. Weiterhin weist der Rahmen 1 Distanzvorsprünge 26 auf, die den Rahmen von der X-Y-Sensor-Einheit 5 beabstanden.

Fig. 6 zeigt eine Explosionsansicht mehrerer in einem Gitter angeordneter erfindungsgemäßer Tasten.

## Patentansprüche

1. Taste für Musikinstrumente, umfassend
- eine in einem festen Rahmen (1) vertikal in Z-Richtung beweglich aufgehängte Tasten-Einheit (2) mit einem Tastenkorpus (2a), der eine obere Betätigungsfläche (2b) aufweist, und mindestens einem sich vertikal vom Tastenkorpus nach unten erstreckenden Schaft (3);
- eine vertikal unterhalb des Tastenkorpus (2a) durch einen Luftspalt (4) beabstandet angeordnete und fest mit dem Rahmen (1) verbundene X-Y-Sensor-Einheit (5) zur Erfassung von X-Y-Positionen auf der Betätigungsfläche (2b), wobei die X-Y-Sensor-Einheit (5) mindestens eine Öffnung (6) für den mindestens einen Schaft (3) aufweist, durch die hindurch sich der Schaft (3) vertikal bewegen kann;
- mindestens ein vertikal unterhalb des mindestens einen Schafts (3) elastisch aufgehängtes Übertragungselement (7), das bei Abwärtsbewegung des mindestens einen Schafts (3) vertikal nach unten bewegt wird; und
- eine unterhalb des mindestens einen Übertragungselements (7) vertikal beabstandet angeordnete und fest mit dem Rahmen (1) verbundene Z-Sensor-Einheit (8) mit mindestens einem Erfassungselement (9) zur Erfassung der vertikalen Abwärtsbewegung des mindestens einen Übertragungselements (7).

2. Taste nach Anspruch 1, wobei die Z-Sensor-Einheit (8) einen induktiven Sensor umfasst, das Erfassungselement (9) eine Induktionsspule ist und das Übertragungselement (7) ein metallisches Material umfasst.

3. Taste nach Anspruch 1 oder 2, wobei das Übertragungselement (7) in einem elastischen elektrisch isolierenden Substrat (10) eingebettet und mindestens teilweise von diesem umschlossen oder auf dieses aufgebracht ist.

4. Taste nach Anspruch 3, wobei im Substrat (10) vertikal unterhalb des Übertragungselements (7) beabstandet ein Luftspalt (11) vorgesehen ist.

5. Taste nach Anspruch 4, wobei das Substrat (10) im Bereich des Luftspalts (11) mindestens einen halbrunden oder kegelförmigen federelastischen Vorsprung (12) aufweist, der in den Luftspalt (11) hineinragt.

6. Taste nach einem der Ansprüche 3-5, wobei das Substrat (10) aus Silikon besteht.

7. Taste nach einem der Ansprüche 1-6, wobei die Z-Sensor-Einheit (8) ein Substrat (13) umfasst und das Erfassungselement (9) sich vertikal oben auf dem Substrat (13) befindet und/oder mindestens teilweise in das Substrat (13) eingebettet ist.

8. Taste nach einem der Ansprüche 1-7, wobei die X-Y-Sensor-Einheit (5) einen kapazitiven Sensor mit RX- und TX-Elektroden (14a, 14b) umfasst und der Tastenkorpus (2a) nicht metallisch ist.

9. Taste nach Anspruch 8, wobei die X-Y-Sensor-Einheit (5) eine Überdeckungsschicht (15) umfasst, die die Elektroden (14a, 14b) abdeckt.

10. Taste nach einem der Ansprüche 1-9, wobei der Tastenkorpus (2a) über eine ihn umgebende Bewegungssicke (16) am Rahmen (1) aufgehängt ist.

11. Taste nach einem der Ansprüche 1 - 10, wobei die X-Y-Sensor-Einheit (5) auf ihrer Oberseite oder der Tastenkorpus auf seiner Unterseite horizontal außerhalb des Schafts (3) mindestens einen halbrunden oder kegelförmigen federelastischen Vorsprung (17) aufweist, der in den Luftspalt (4) hineinragt.

12. Taste nach Anspruch 4 oder 5, wobei zwischen den Luftspalten (4, 11) mindestens eine Druckausgleichsleitung (18a) vorgesehen ist und wobei der Luftspalt (11) weiterhin durch mindestens eine sich durch die Z-Sensor-Einheit (8) erstreckende Druckausgleichsleitung (18b) zur Umgebung hin belüftet ist.

13. Taste nach einem der Ansprüche 1 - 12, wobei die X-Y-Sensor-Einheit (5) und die Z-Sensor-Einheit (8) über mindestens ein vertikal dazwischen vorgesehenes Distanzstück (19) fest voneinander beabstandet sind.

14. Taste nach Anspruch 1, wobei die Z-Sensor-Einheit (8) einen kapazitiven Sensor umfasst, wobei
- das Übertragungselement (7) eine mindestens teilweise in ein elastisches elektrisch leitfähiges Substrat (10') eingebettete kapazitive Elektrode ist;
- das Erfassungselement (9) eine gegenüber dem Übertragungselement (7) und dem Substrat (10') elektrisch isoliert eingebettete Elektrode ist; und
- über das leitfähige Substrat (10') eine elektrische Verbindung zwischen dem Übertragungselement (7) und der Einheit (8) besteht.

15. Taste nach Anspruch 14, wobei das Substrat (10') aus Silikon besteht, das mit einem homogenem Gemisch aus elektrisch leitenden Füllstoffen versetzt ist.

16. Taste nach Anspruch 1, wobei die Z-Sensor-Einheit (8) einen magnetischen Sensor umfasst, wobei
- das Übertragungselement (7) ein mindestens teilweise in ein elastisches elektrisch isolierendes Substrat (10) eingebetteter Magnet ist, dessen Nordpol vertikal nach oben oder unten zeigt; und
- das Erfassungselement (9) ein HALL-Sensor ist.

17. Taste nach einem der Ansprüche 1-16, wobei weiterhin
- der Schaft (3) sich an seinem oberen Ende unterhalb des Tastenkorpus (2a) horizontal in einen Fortsatz (20) erstreckt, wobei Schaft (3) und Fortsatz (20) aus einem lichtdurchlässigen Material bestehen, sodass sie gemeinsam einen Lichtleiter bilden, der weiterhin fest mit dem Tastenkorpus (2a) verbunden ist;
- vertikal unterhalb des Schafts (3) eine Lichtquelle (21) angeordnet ist, deren Licht vertikal nach oben austritt und von unten in den Schaft (3) eintritt; und
- im vertikal oberen Bereich des Lichtleiters oberhalb des Schafts (3) eine erste optische Vorrichtung (22) zum Umlenken des aus der Lichtquelle (21) in den Schaft (3) eingetretenen Lichts in horizontaler Richtung in die Fläche des Fortsatzes (20) angeordnet ist.

18. Taste nach Anspruch 17, wobei die erste optische Vorrichtung (22) eine Freiform-Kegellinse ist.

19. Taste nach Anspruch 17 oder 18, weiterhin umfassend eine im vertikal unteren Bereich des Schafts (3) angeordnete zweite optische Vorrichtung (23) zur Kollimation des aus der Lichtquelle (21) in den Schaft (3) eingetretenen Lichts in Richtung der ersten optischen Vorrichtung (22).

20. Taste nach einem der Ansprüche 17 - 19, wobei die zweite optische Vorrichtung (23) eine Freiform-Sammellinse zum Einkoppeln des Lichts ist.

21. Taste nach Anspruch 18 und 20, wobei die Freiform-Sammellinse (23) so ausgestaltet ist, dass sie einen Grossteil des Lichts auf die Mantelfläche der Freiform-Kegellinse (22) umlenkt.

22. Taste nach einem der Ansprüche 17 - 21, weiterhin umfassend mindestens ein an der Unterseite des Fortsatzes (20) angeordnetes Lichtstreuungselement (24) zum Umlenken von im Lichtleiter nach unten strahlendem Licht in der Weise, dass es nach oben reflektiert wird.

23. Taste nach Anspruch 22, wobei das Lichtstreuungselement (24) Oberflächenstrukturen an der Unterseite des Fortsatzes (20) umfasst.

24. Taste nach einem der Ansprüche 17 - 23, wobei die erste optische Vorrichtung (22) mit dem Material, aus dem der Tastenkorpus (2a) besteht, gefüllt ist, um Helligkeitskonzentrationen in der Mitte der Betätigungsfläche (2b) zu korrigieren.

25. Taste nach Anspruch 24, wobei der Tastenkorpus (2a) aus Silikon besteht und die erste optische Vorrichtung (22) mit Silikon gefüllt ist.

26. Taste nach einem der Ansprüche 17-25, wobei das Material, aus dem der Tastenkorpus (2a) besteht, mit Titandioxid oder Aluminuimoxid pigmentiert ist.

27. Taste nach einem der Ansprüche 17-26, wobei der Schaft (3) und der Fortsatz (20), die den Lichtleiter bilden, mit Titandioxid oder Aluminiumoxid pigmentiert sind.

## Claims

1. A button for musical instruments, comprising
- a button unit (2) which is suspended movably vertically in Z direction in a fixed frame (1) and which has a button body (2a) with an upper actuating surface (2b) and at least one shaft (3) extending vertically downwardly from the button body;
- a X-Y sensor unit (5) which is arranged vertically below the button body (2a) and spaced therefrom by an air gap (4) and which is fixed to the frame (1) for detecting X-Y positions on the actuating surface (2b), wherein the X-Y sensor unit (5) has at least one opening (6) for the at least one shaft (3) such that the shaft (3) can vertically move therethrough;
- at least one transfer element (7) which is elastically suspended vertically below the at least one shaft (3) and which is moved vertically downwardly upon downward movement of the at least one shaft (3); and
- a Z sensor unit (8) which is arranged vertically below the at least one transfer element (7) and spaced therefrom and which is fixed to the frame (1), wherein the Z sensor unit has at least one detection element (9) for detecting the vertical downward movement of the at least one transfer element (7).

2. Button according to claim 1, wherein the Z sensor unit (8) comprises an inductive sensor, the detection element (9) is an induction coil and the transfer element (7) comprises a metallic material.

3. Button according to claim 1 or 2, wherein the transfer element (7) is embedded in an elastic electrically insulating substrate (10) and at least partly surrounded by the substrate or applied thereto.

4. Button according to claim 3, wherein an air gap (11) is provided in the substrate (10) vertically below the transfer element (7) and spaced therefrom.

5. Button according to claim 4, wherein the substrate (10) is provided with at least one semicircular or conical resilient protrusion (12) in the area of the air gap (11) protruding into the air gap (11).

6. Button according to one of claims 3 to 5, wherein the substrate (10) consists of silicone.

7. Button according to one of claims 1 to 6, wherein the Z sensor unit (8) comprises a substrate (13) and the detection element (9) is located vertically on top of the substrate (13) and/or at least partly embedded into the substrate (13).

8. Button according to one of claims 1 to 7, wherein the X-Y sensor unit (5) comprises a capacitive sensor with RX and TX electrodes (14a, 14b) and the button body (2a) is non-metallic.

9. Button according to claim 8, wherein the X-Y sensor unit (5) comprises a cover layer (15) covering the electrodes (14a, 14b).

10. Button according to one of claims 1 to 9, wherein the button body (2a) is suspended on the frame (1) by a movement crimp (16) surrounding the button body.

11. Button according to one of claims 1 to 10, wherein a semicircular or conical resilient protrusion (17) protruding into the air gap (4) is provided on the top side of the X-Y sensor unit (5) or on the bottom side of the button body horizontally outside the shaft (3).

12. Button according to claim 4 or 5, wherein a pressure equalization line (18a) is provided between the air gaps (4, 11) and wherein the air gap (11) is further vented to the environment by at least one pressure equalization line (18b) extending through the Z sensor unit (8).

13. Button according to one of claims 1 to 12, wherein the X-Y sensor unit (5) and the Z sensor unit (8) are fixedly spaced from each other by a spacer (19) provided vertically therebetween.

14. Button according to claim 1, wherein the Z sensor unit (8) comprises a capacitive sensor, wherein
- the transfer element (7) is a capacitive electrode embedded at least partially in an elastic electrically conductive substrate (10');
- the detection element (9) is an electrode embedded electrically insulated against the transfer element (7) and the substrate (10'): and
- an electrical connection between the transfer element (7) and the unit (8) is provided by the conductive substrate (10').

15. Button according to claim 14, wherein the substrate (10') consists of silicone comprising a homogenous mixture of electrically conductive fillers.

16. Button according to claim 1, wherein the Z sensor unit (8) comprises a magnetic sensor, wherein
- the transfer element (7) is a magnet embedded at least partially in an elastic electrically insulating substrate (10), wherein the north pole of the magnet points vertically upwardly or downwardly; and
- the detection element (9) is a HALL sensor.

17. Button according to one of claims 1 to 16, wherein further
- the shaft (3) extends at its upper end below the button body (2a) horizontally into an extension (20), wherein the shaft (3) and the extension (20) consist of a translucent material such that they commonly form a light guide which is fixedly connected to the button body (2a);
- a light source (21) is provided vertically below the shaft (3), wherein the light of the light source leaves vertically upwardly and enters the shaft (3) from below;
- a first optical device (22) for deflecting the light that has entered the shaft (3) from the light source (21) in a horizontal direction into the plane of the extension (20) is arranged in the vertical upper area of the light guide above the shaft (3).

18. Button according to claim 17, wherein the first optical device (22) is a free form conical lens.

19. Button according to claim 17 or 18, further comprising a second optical device (23) for collimating the light that has entered the shaft (3) from the light source (21) in the direction of the first optical device (22) is arranged in the vertical lower area of the shaft (3).

20. Button according to one of claims 17 - 19, wherein the second optical device (23) is the free form collecting lens for coupling the light.

21. Button according to claims 18 and 20, wherein the free form collecting lens (23) is designed in such a way that the major part of the light is deflected to the surface area of the fee form conical lens (22).

22. Button according to one of claims 17 to 21, further comprising at least one light scattering element (24) deflecting light radiating downwardly from the light guide in such way that it is deflected upwardly is arranged at the bottom side of the extension (20).

23. Button according to claim 22, wherein the light scattering element (24) comprises a surface structure on the bottom side of the extension (20).

24. Button according to one of claims 17 - 23, wherein the first optical device (22) is filled with the material that the button body (2a) consists of to correct brightness concentrations in the middle of the actuating surface (2b).

25. Button according to claim 24, wherein the button body (2a) consists of silicone and the first optical device (22) is filed with silicone.

26. Button according to one of claims 17 to 25, wherein the material that the button body (2a) consists of is pigmented with titanium dioxide or aluminum oxide.

27. Button according to one of claims 17 to 26, wherein the shaft (3) and the extension (20) forming the light guide are pigmented with titanium dioxide or aluminum oxide.

## Revendications

1. Touche pour instruments de musique, comprenant
- une unité de touche (2) accrochée mobile verticalement dans la direction Z dans un cadre fixe (1), avec un corps de touche (2a) qui présente une surface d'actionnement supérieure (2b), et au moins une tige (3) s'étendant verticalement du corps de touche vers le bas ;
- une unité de capteur X-Y (5) espacée verticalement au-dessous du corps de touche (2a) par un interstice (4) et reliée de manière fixe au cadre (1), pour détecter des positions X-Y sur la surface d'actionnement (2b), dans laquelle l'unité de capteur X-Y (5) présente au moins une ouverture (6) pour la au moins une tige (3), à travers laquelle la tige (3) peut se déplacer verticalement ;
- au moins un élément de transmission (7) accroché élastiquement verticalement au-dessous de la au moins une tige (3), qui est déplacé verticalement vers le bas lors du déplacement descendant de la au moins une tige (3) ; et
- une unité de capteur Z (8) espacée verticalement au-dessous du au moins un élément de transmission (7) et reliée de manière fixe au cadre (1), avec au moins un élément de détection (9) pour détecter le déplacement descendant vertical du au moins un élément de transmission (7).

2. Touche selon la revendication 1, dans laquelle l'unité de capteur Z (8) comprend, un capteur inductif, l'élément de détection (9) est une bobine d'induction et l'élément de transmission (7) comprend un matériau métallique.

3. Touche selon la revendication 1 ou 2, dans laquelle l'élément de transmission (7) est encastré dans un substrat élastique électriquement isolant (10) et est au moins partiellement entouré par celui-ci ou appliqué sur celui-ci.

4. Touche selon la revendication 3, dans laquelle il est prévu dans le substrat (10), espacé verticalement au-dessous de l'élément de transmission (7), un interstice (11).

5. Touche selon la revendication 4, dans laquelle le substrat (10) présente dans la zone de l'interstice (11) au moins une saillie élastique faisant ressort (12) semi-circulaire ou conique qui dépasse dans l'interstice (11).

6. Touche selon l'une des revendications 3 à 5, dans laquelle le substrat (10) se compose de silicone.

7. Touche selon l'une des revendications 1 à 6, dans laquelle l'unité de capteur Z (8) comprend un substrat (13), et l'élément de détection (9) se trouve verticalement en haut du substrat (13) et/ou est au moins partiellement encastré dans le substrat (13).

8. Touche selon l'une des revendications 1 à 7, dans laquelle l'unité de capteur X-Y (5) comprend un capteur capacitif avec des électrodes RX et TX (14a, 14b), et le corps de touche (2a) n'est pas métallique.

9. Touche selon la revendication 8, dans laquelle l'unité de capteur X-Y (5) comprend une couche de recouvrement (15) qui recouvre les électrodes (14a, 14b).

10. Touche selon l'une des revendications 1 à 9, dans laquelle le corps de touche (2a) est accroché au cadre (1) via une moulure de déplacement (16) qui l'entoure.

11. Touche selon l'une des revendications 1 à 10, dans laquelle l'unité de capteur X-Y (5) sur son côté supérieur ou le corps de touche sur son côté inférieur présente horizontalement à l'extérieur de la tige (3) au moins une saillie élastique faisant ressort (17) semi-circulaire ou conique qui dépasse dans l'interstice (4).

12. Touche selon la revendication 4 ou 5, dans laquelle il est prévu entre les interstices (4, 11) au moins un conduit d'équilibrage de pression (18a) et dans laquelle l'interstice (11) est en outre aéré en direction de l'environnement par au moins un conduit d'équilibrage de pression (18b) s'étendant à travers l'unité de capteur Z (8).

13. Touche selon l'une des revendications 1 à 12, dans laquelle l'unité de capteur X-Y (5) et l'unité de capteur Z (8) sont espacées de manière fixe l'une de l'autre par au moins une pièce d'écartement (19) prévue verticalement entre les deux.

14. Touche selon la revendication 1, dans laquelle l'unité de capteur Z (8) comprend un capteur capacitif, dans laquelle
- l'élément de transmission (7) est une électrode capacitive au moins partiellement encastrée dans un substrat élastique électriquement conducteur (10') ;
- l'élément de détection (9) est une électrode encastrée en étant électriquement isolée par rapport à l'élément de transmission (7) et au substrat (10') ; et
- par le substrat conducteur (10') il y a une liaison électrique entre l'élément de transmission (7) et l'unité (8).

15. Touche selon la revendication 14, dans laquelle le substrat (10') se compose de silicone qui est mélangée avec un mélange homogène de matières de remplissage conductrices d'électricité.

16. Touche selon la revendication 1, dans laquelle l'unité de capteur Z (8) comprend un capteur magnétique, dans laquelle
- l'élément de transmission (7) est un aimant au moins partiellement encastré dans un substrat élastique électriquement isolant (10) dont le pôle nord est dirigé verticalement vers le haut ou le bas ; et
- l'élément de détecteur (9) est un capteur à effet Hall.

17. Touche selon l'une des revendications 1 à 16, dans laquelle en outre
- la tige (3), à son extrémité supérieure, s'étend horizontalement en un prolongement (20) au-dessous du corps de touche (2a), dans laquelle la tige (3) et le prolongement (20) se composent d'un matériau translucide, de sorte qu'ils forment ensemble un conducteur de lumière qui est en outre relié de manière fixe au corps de touche (2a) ;
- verticalement au-dessous de la tige (3) est disposée une source de lumière (21) dont la lumière sort verticalement vers le haut et entre par le bas dans la tige (3) ; et
- dans la zone verticalement supérieure du conducteur de lumière au-dessus de la tige (3) est disposé un premier dispositif optique (22) pour dévier dans la direction horizontale dans la surface du prolongement (20) la lumière entrée depuis la source de lumière (21) dans la tige (3).

18. Touche selon la revendication 17, dans laquelle le premier dispositif optique (22) est une lentille conique de forme libre.

19. Touche selon la revendication 17 ou 18, comprenant en outre un deuxième dispositif optique (23) disposé dans la zone verticalement inférieure de la tige (3), pour collimater dans la direction du premier dispositif optique (22) la lumière entrée depuis la source de lumière (21) dans la tige (3).

20. Touche selon l'une des revendications 17 à 19, dans laquelle le deuxième dispositif optique (23) est une lentille convergente de forme libre pour injecter la lumière.

21. Touche selon la revendication 18 et 20, dans laquelle la lentille convergente de forme libre (23) est formée de telle sorte qu'elle dévie une grande partie de la lumière sur la surface enveloppante de la lentille conique de forme libre (22).

22. Touche selon l'une des revendications 17 à 21, comprenant en outre au moins un élément de dispersion de lumière (24) disposé sur le côté inférieur du prolongement (20), pour la déviation de lumière rayonnant dans le conducteur de lumière vers le bas de manière à ce qu'elle soit réfléchie vers le haut.

23. Touche selon la revendication 22, dans laquelle l'élément de dispersion de lumière (24) comprend des structures superficielles sur le côté inférieur du prolongement (20).

24. Touche selon l'une des revendications 17 à 23, dans laquelle le premier dispositif optique (22) est rempli du matériau dont se compose le corps de touche (2a), pour corriger des concentrations de luminosité au milieu de la surface d'actionnement (2b).

25. Touche selon la revendication 24, dans laquelle le corps de touche (2a) se compose de silicone et le premier dispositif optique (22) est rempli de silicone.

26. Touche selon l'une des revendications 17 à 25, dans laquelle le matériau dont se compose le corps de touche (2a) est pigmenté avec du dioxyde de titane ou de l'oxyde d'aluminium.

27. Touche selon l'une des revendications 17 à 26, dans laquelle la tige (3) et le prolongement (20) qui forment le conducteur de lumière sont pigmentés avec du dioxyde de titane ou de l'oxyde d'aluminium.
